# FASCICULE DE BREVET EUROPEEN

(11) **EP 0 389 391 B1**
(45) Date de publication et mention de la délivrance du brevet: **18.11.1993**
(21) Numéro de dépôt: 90420143.1
(22) Date de dépôt: 21.03.1990
(51) Int. Cl.: A62B 35/00, A63B 69/00

(54) **Dispositif pour assurer automatiquement un grimpeur escaladant une paroi**
Vorrichtung zum automatischen Sichern eines eine Wand besteigenden Kletterers
Device for automatically securing a wall scaling climber

(30) Priorité: 22.03.1989 FR 8904028
(43) Date de publication de la demande: 26.09.1990
(73) Titulaire: Motte, Denis, F-25110 Baume les Dames (FR); Aadnan, Driss, F-25340 Clerval (FR)
(72) Inventeur: Motte, Denis, F-25110 Baume les Dames (FR); Aadnan, Driss, F-25340 Clerval (FR)
(74) Mandataire: Ropital-Bonvarlet, Claude

(56) Documents cités:
- DE-U- 8 708 902
- US-A- 4 130 176
- US-A- 4 449 716

## Description

La présente invention concerne le domaine technique de l'escalade au sens général et elle vise, plus précisément, les moyens conçus pour assurer une personne au cours de l'escalade d'une paroi artificielle ou naturelle.

De plus en plus, des parois naturelles sont aménagées ou des parois artificielles sont construites, pour permettre à des grimpeurs de s'entraîner pour l'alpinisme en haute montagne ou d'exercer une activité sportive ou d'éducation physique à part entière.

La pratique de l'escalade, par un nombre croissant de personnes non qualifiées techniquement, pose le problème important de la sécurité des grimpeurs au cours de l'escalade.

En effet, la technique conue pour assurer le grimpeur en cas de chute ou de "dévissage" consiste à monter fixement, au sommet de la paroi, une barre autour de laquelle passe une corde dont un brin est relié au harnais du grimpeur, tandis que l'autre brin de la corde est maintenu par une personne assumant une fonction d'assurance du grimpeur.

La sécurité du grimpeur repose alors exclusivement sur la personne réalisant l'assurance, ce qui constitue un inconvénient majeur, dans la mesure où cette personne doit montrer une vigilance continue et posséder des connaissances techniques manifestes pour assumer complètement sa fonction d'assurance.

Il est connu, par ailleurs, par le brevet **US-A-4 130 176**, un dispositif de sécurité pour une personne travaillant en hauteur. Ce dispositif est destiné à être porté par la personnne par l'intermédiaire d'un harnais. Le dispositif comprend un arbre destiné à assurer l'enroulement d'un lien dont une extrémité est reliée à l'arbre et l'autre extrémité est ancrée solidement à la paroi. L'arbre de rotation est calé en rotation avec une roue dentée destinée à coopérer avec un cliquet monté sur le carter fixe du dispositif. En cas de chute de la personne, cette dernière manoeuvre une manivelle calée en rotation avec l'arbre, pour assurer l'enroulement du lien, de manière que la personne puisse regagner son niveau de travail.

Un tel dispositif de sécurité n'est pas adapté pour assurer un grimpeur escaladant une paroi et ne permet pas de raccompagner le grimpeur en toute sécurité jusqu'au niveau du sol.

La présente invention vise à remédier à ce problème en proposant un dispositif conçu pour assurer automatiquement un grimpeur escaladant une paroi, tout en permettant, en cas de chute, de le reconduire, en toute sécurité, jusqu'au niveau du sol.

L'objet de l'invention vise, également, à proposer un dispositif permettant d'assurer, automatiquement et en toute sécurité, un ou plusieurs grimpeurs escaladant une paroi artificielle ou naturelle.

L'objet de l'invention vise aussi à offrir un dispositif qui, adapté pour reconduire jusqu'au sol au moins un grimpeur ayant dévissé, continue d'assumer sa fonction d'assurance pour les autres grimpeurs progressant sur la paroi.

L'objet de l'invention vise encore à offrir un dispositif d'assurance pour grimpeur, de fiabilité totale, de fabrication simple et d'un coût réduit.

Pour atteindre les buts ci-dessus, le dispositif pour assurer automatiquement au moins un grimpeur escaladant une paroi, comporte :
- un arbre guidé en rotation par des paliers supportés par la paroi et destiné à assurer l'enroulement d'un lien selon au moins un tour, un brin du lien étant apte à être relié au grimpeur,
- au moins un organe de commande irréversible monté entre l'arbre et un tambour comportant une gorge de réception et interdisant une rotation relative entre le tambour et l'arbre selon un sens prédéterminé et autorisant la rotation du tambour dans un sens opposé au sens prédéterminé,
- et un système assurant la reprise du mou du lien.

Selon l'invention, le dispositif est caractérisé en ce que :
- chaque tambour est guidé en rotation,
- le système assure une reprise continue du mou apparaissant au fur et à mesure de la montée du brin du lien relié au grimpeur,
- et en ce que le dispositif comporte, également, un moyen pour contrôler la rotation dans le sens prédéterminé, de l'arbre et du tambour, liés angulairement ensemble par l'organe de commande irréversible pour assurer la descente du grimpeur ayant dévissé.

Diverses autres caractéristiques ressortent de la description faite ci-dessous en référence aux dessins annexés qui montrent, à titre d'exemples non limitatifs, des formes de réalisation de l'objet de l'invention.

La **fig. 1** est une vue en perspective montrant une paroi équipée d'un dispositif d'assurance conforme à l'invention.

La **fig. 2** est une vue en coupe prise sensiblement selon la ligne **II-II** de la **fig. 1.**

La **fig. 3** est une vue en élévation montrant un détail caractéristique de l'invention.

La **fig. 4** est une vue en coupe prise sensiblement selon la ligne **IV-IV** de la **fig. 1** et montrant un autre détail caractéristique de l'invention.

Les **fig. 5** et **6** sont des coupes en élévation montrant une autre forme de réalisation du dispositif selon l'invention.

La **fig. 7** est une vue en élévation d'une autre variante de réalisation du dispositif selon l'invention.

Les **fig. 1** et **2** illustrent un dispositif **1** conçu pour assurer automatiquement au moins un grimpeur **2** escaladant une paroi **3** de type naturel ou, comme illustré sur les dessins, de nature artificielle. Le dispositif **1** comporte un arbre cylindrique **4** guidé en rotation, par exemple à chacune de ses extrémités, par des paliers **5** qui sont supportés par des bras porteurs **6** ancrés solidement au sommet de la paroi **3**.

L'arbre **4** est destiné à recevoir au moins un et, comme illustré à la **fig. 1**, deux tambours **7** comportant chacun une gorge **8** de réception d'une corde, d'un cordage ou, d'une manière générale, d'un lien **9** enroulé sur le tambour **7** selon au moins un et, de préférence, trois ou quatre tours.

Avantageusement, pour maintenir le lien **9** enroulé dans la gorge, chaque tambour **7** est équipé d'un élément **10** de maintien ou de guidage constitué, par exemple, par un manchon tubulaire **10₁** à travers lequel passe le lien **9**. Le manchon **10₁** est supporté par des tiges **10₂** qui sont reliées à des bagues **10₃** montées sur l'arbre **4**. Le manchon **10₁** peut être monté libre en déplacement axial sur les tiges **10₂** pour faciliter l'enroulement du lien sur le tambour.

Dans un autre exemple de réalisation illustré à la **fig. 1**, l'élément de maintien **10** est formé par un arceau **10'** qui est porté par des pattes de fixation **10''** venant s'ancrer sur la paroi **3**, de manière que l'arceau s'étende à proximité de la partie supérieure du tambour **7** en relation avec la gorge **8**.

Il doit être considéré que l'élément de maintien **10** peut être également conçu pour éviter tout déplacement axial du lien sur le tambour lors de son enroulement sur le tambour. A cet effet, l'arceau **10'** peut être constitué par exemple sous la forme d'un peigne dont chaque dent maintient et sépare le lien sur chacun de ses tours.

L'extrémité d'un brin **9₁** du lien est équipée de moyens non représentés, mais connus en soi, pour assurer l'accrochage du lien à un harnais porté par le grimpeur **2**. L'extrémité de l'autre brin **9₂** du lien coopère avec un système **11** assurant la reprise continue du mou du lien apparaissant au fur et à mesure de la montée de l'extrémité **9₁** qui intervient naturellement lors de la progression ascendante du grimpeur sur la paroi.

Il doit être considéré que le système de reprise **11** peut être formé par tous moyens permettant d'assurer une tension continue sur le lien. A cet effet, le système de reprise **11** peut être formé par un ressort, un élastique ou un moteur entraînant en rotation, par l'intermédiaire d'un limiteur de couple, une poulie sur laquelle vient s'enrouler le brin **9₂** du lien. Dans l'exemple illustré à la **fig. 2**, le système de reprise **11** est constitué par un contrepoids fixé au brin **9₂** du lien.

Il doit être noté que le système **11** de reprise du mou peut être adapté pour agir directement sur le tambour **7** et non sur le brin **9₂** du lien. Tel que cela apparaît à la **fig. 3**, le tambour **7** est monté solidaire d'une poulie **7a** sur laquelle est fixé et s'enroule un câble **9a** dont une extrémité coopère avec le système de reprise **11**. Dans ce cas, le brin **9₂** du lien est fixé au tambour **7**.

Pour éviter que le contrepoids gêne la progression du grimpeur sur la paroi, le lien **9** est amené à coopérer avec au moins une poulie de renvoi **12** fixée soit au dos de la paroi pour permettre de positionner le contrepoids derrière la paroi (**fig. 1** et **2**), ou soit transversalement par rapport au tambour, de manière que le déplacement du contrepoids s'effectue à distance de la zone de la paroi où progresse le grimpeur (**fig. 3**). Ce dernier exemple se trouve particulièrement adapté lorsque le dispositif selon l'invention est destiné à équiper une paroi naturelle.

Tel que cela ressort plus précisément de la **fig. 4**, chaque tambour **7** est monté sur l'arbre **4** par l'intermédiaire d'un organe **14** de commande irréversible formé, par exemple, par une roue à cliquet ou, comme illustré sur le dessin, par une roue libre. L'organe de commande **14** autorise, d'une part, une rotation, du tambour **7** selon un sens déterminé représenté par la flèche **f₁**, permettant l'enroulement du lien dans une direction assurant la montée du brin **9₁** relié au grimpeur. D'autre part, l'organe de commande **14** interdit une rotation relative entre le tambour **7** et l'arbre **4**, selon un sens **f₂** opposé au sens **f₁**.

Un tel organe de commande **14** comporte, de façon classique, une bague extérieure **15** montée solidaire du moyeu **16** du tambour et une bague intérieure **17** calée en rotation sur l'arbre **4**. Les bagues **15** et **17** sont associées par un ensemble de coincement irréversible constitué par des rampes de coincement **18** qui sont portées par la surface extérieure de la bague **17** pour agir sur des galets, rouleaux ou, comme illustré, sur des billes **19** sollicitées chacune en engagement par un ressort **20**. La rotation du tambour **7** dans le sens **f₁** entraîne la rotation de la bague extérieure **15** qui se trouve libre angulairement dans ce sens, dans la mesure où les billes **19** sont déplacées à l'encontre des ressorts **20**. L'application d'un effort sur le lien, provoquée notamment par la chute d'un grimpeur, produit un déplacement angulaire du tambour **7** dans le sens **f₂** permettant d'obtenir une solidarisation angulaire entre les bagues **15** et **17**, puisque les billes **19** sont sollicitées en coincement. La rotation relative entre le tambour **7** et l'arbre **4** dans le sens **f₂** est donc interdit.

Tel que cela apparaît plus précisément à la **fig. 1**, le dispositif d'assurance comporte un moyen **21** permettant de contrôler la rotation de l'arbre **4** dans le sens **f₂**, de manière à assurer le contrôle du déplacement angulaire du tambour **7** dans ce sens. Le moyen **21** permet d'obtenir le déroulement contrôlé du brin **9₁** du lien dans le sens **f₂**, autorisant la descente jusqu'au sol du grimpeur ayant dévissé. Le moyen de contrôle **21** est constitué, par exemple, par un organe moteur **23** entraînant en rotation une roue **24** montée solidaire de l'arbre **4** (**fig. 1**). La roue **24** constitue, de préférence, un pignon coopérant avec une tige filetée **25** accouplée à l'arbre de sortie de l'organe moteur **23**.

L'organe moteur **23** est commandé en rotation dès qu'un grimpeur escalade la paroi ou lorsqu'un capteur **26** détecte des efforts déterminés exercés sur le tambour et correspondant à ceux appliqués sur le lien par le grimpeur ayant dévissé.

Dans la variante de réalisation illustrée à la **fig. 1**, le capteur **26**, qui est porté par une barre **26₁** ancrée sur la paroi **3**, détecte le basculement d'une structure **27** porteuse de l'organe moteur **23** et de la tige filetée **25**. Cette structure porteuse **27**, qui est montée pivotante à l'aide de paliers **28** adaptés sur l'arbre **4**, est sollicitée en rappel élastique par un ressort **29** porté par une tige **31** fixée sur la paroi. Le ressort **29** assume supplémentairement une fonction d'amortissement en cas de chute d'un grimpeur.

Le basculement de la structure porteuse **27** est obtenu lors de la chute du grimpeur qui, par son poids, exerce des efforts sur le lien, générant un couple de force sur la roue **24** via l'arbre **4** et le tambour **7**. Ce couple de force appliqué à la roue **24** produit un déplacement axial de la tige filetée **25** qui provoque le basculement de la structure porteuse **27**.

Le dispositif selon l'invention décrit ci-dessus permet d'assurer automatiquement, en toute sécurité et individuellement, chaque grimpeur escaladant la paroi **3**, tout en ne gênant pas la progression des grimpeurs. En effet, lorsque le grimpeur escalade la paroi, le lien présente un mou qui se trouve aussitôt récupéré par le contrepoids **11** entraînant en rotation le tambour **7** dans le sens **f₁**, grâce à l'adhérence du lien sur le tambour.

En cas de chute ou de dévissage, le grimpeur exerce, par son poids, des efforts sur le lien qui provoquent une solidarisation angulaire entre l'arbre **4** et le tambour **7** comme expliqué ci-dessus. Les efforts exercés sur le lien génèrent un couple qui produit le basculement de la structure porteuse **27**. Un tel basculement est détecté par le capteur **26** qui commande en rotation l'organe moteur **23** entraînant, dans le sens **f₂**, l'arbre **4** et le tambour **7**. La rotation contrôlée de l'arbre **4**, de préférence à vitesse constante, permet d'obtenir le déroulement du lien **9** assurant, en toute sécurité, la descente jusqu'au sol du grimpeur ayant dévissé.

Pendant la phase de descente du ou des grimpeurs ayant dévissé, le dispositif selon l'invention continue à assurer les autres grimpeurs escaladant la paroi et à assumer sa fonction de reprise du mou des liens **9** reliés à chaque grimpeur progressant sur la paroi.

Les **fig. 5** et **6** illustrent une variante de réalisation dans laquelle le moyen **21** de contrôle en rotation de l'arbre **4** est commandé lorsque le capteur **26** détecte le pivotement de l'arbre **4** qui constitue, avec la structure **27** porteuse de l'organe moteur **23**, un équipage **33** articulé sur un axe **34** par rapport à la paroi **3** et sollicité par un ressort de rappel **29**. Le pivotement de l'arbre **4** est provoqué comme décrit ci-dessus par les efforts exercés sur le lien par le grimpeur ayant dévissé.

La **fig. 7** illustre une autre variante de réalisation de la détection de la chute d'un grimpeur. Selon cette variante, la tige filetée **25** est calée angulairement sur l'arbre de sortie **23₁** de l'organe moteur **23** et possède une liberté de déplacement axial par rapport à l'organe moteur. La tige filetée **25** est sollicitée par un ressort de rappel **35**.

Lorsqu'un couple de force apparaît sur la roue **24**, en raison de la chute d'au moins un grimpeur, la roue **24** exerce une poussée axiale **F** sur la tige filetée **25** qui est déplacée pour venir coopérer avec un capteur **26₁** placé en relation avec la partie terminale libre **25₁** de la tige. Un tel capteur peut être du type à pression ou constitué par un contact électrique permettant de commander la rotation de l'organe moteur **23**.

L'invention n'est pas limitée aux exemples décrits et représentés, car diverses modifications peuvent y être apportées sans sortir de son cadre.

## Revendications

1. Dispositif pour assurer automatiquement au moins un grimpeur escaladant une paroi (**3**), le dispositif comportant :
- un arbre (**4**) guidé en rotation par des paliers (**5**) supportés par la paroi et destiné à assurer l'enroulement d'un lien (**9**) selon au moins un tour, un brin (**9₁**) du lien étant apte à être relié au grimpeur,
- au moins un organe de commande irréversible (**14**) monté entre l'arbre (**4**) et un tambour (**7**) comportant une gorge (**8**) de réception et interdisant une rotation relative entre le tambour (**7**) et l'arbre (**4**) selon un sens (**f₂**) et autorisant la rotation du tambour (**7**) dans un sens (**f₁**) opposé au sens (**f₂**),
- et un système (**11**) assurant la reprise du mou du lien (**9**),
caractérisé en ce que :
- chaque tambour (**7**) est guidé en rotation,
- le système (**11**) assure une reprise continue du mou apparaissant au fur et à mesure de la montée du brin du lien (**9₁**) relié au grimpeur,
- et en ce que le dispositif comporte, également, un moyen (**21**) pour contrôler la rotation dans le sens (**f₂**) de l'arbre (**4**) et du tambour (**7**), lorsque ces derniers sont liés angulairement ensemble par l'organe de commande irréversible (**14**), en vue d'obtenir le déroulement du lien (**9**) pour assurer la descente du grimpeur ayant dévissé.

2. Dispositif selon la revendication 1, caractérisé en ce que le moyen (**21**) de contrôle en rotation de l'arbre (**4**) est piloté lors de la détection, par un capteur (**26**, **26₁**), d'efforts déterminés exercés sur le tambour (**7**) et correspondant à ceux appliqués au lien par un grimpeur ayant dévissé.

3. Dispositif selon la revendication 1, caractérisé en ce que le moyen (**21**) de contrôle en rotation de l'arbre est constitué par un organe moteur (**23**) monté sur une structure porteuse (**27**) et commandant en rotation une roue (**24**) calée sur l'arbre (**4**).

4. Dispositif selon la revendication 3, caractérisé en ce que la roue (**24**) constitue un pignon coopérant avec une tige filetée (**25**) solidaire de l'organe moteur (**23**).

5. Dispositif selon la revendication 4, caractérisé en ce que la roue (**24**) assure, lors de l'application sur l'arbre d'efforts correspondant au dévissage d'un grimpeur, le déplacement axial de la tige filetée (**25**) qui est sollicitée en rappel élastique, permettant l'actionnement d'un capteur (**26₁**) de pression ou de déplacement monté en relation de la partie terminale libre de la tige filetée.

6. Dispositif selon la revendication 4, caractérisé en ce que la roue (**24**) assure, lors de l'application sur l'arbre d'efforts correspondant au dévissage d'un grimpeur, le basculement de la structure porteuse (**27**) sollicitée en rappel élastique et dont le basculement est détecté par le capteur (**26**).

7. Dispositif selon la revendication 1, caractérisé en ce que les paliers de guidage (**5**) de l'arbre et la structure porteuse (**27**) constituent un équipage (**33**) rappelé élastiquement, articulé par rapport à la paroi et dont le basculement est détecté par le capteur (**26**).

8. Dispositif selon la revendication 1, caractérisé en ce que le système (**11**) de reprise du mou du lien (**9**) est constitué par un contrepoids retenu par un câble enroulé sur le tambour.

9. Dispositif selon la revendication 1, caractérisé en ce que le système (**11**) de reprise du mou du lien (**9**) est formé par un groupe moteur et limiteur de couple, agissant sur un câble enroulé sur le tambour.

10. Dispositif selon la revendication 8 ou 9, caractérisé en ce que le câble est constitué par le brin du lien opposé de celui relié au grimpeur.

11. Dispositif selon la revendication 1, caractérisé en ce que chaque tambour (**7**) comporte un élément (**10**) de guidage et de maintien du lien en position d'enroulement dans la gorge du tambour.

## Claims

1. Device for automatically securing at least one climber climbing a wall (3), the device comprising:
- a shaft (4) guided in rotation by bearings (5) supported by the wall and intended to ensure the winding of a line (9) at least once, one end (9₁) of the line being adapted to be connected to the climber,
- at least one irreversible control member (14) mounted between the shaft (4) and a drum (7) comprising a receiving groove (8) and prohibiting a relative rotation between the drum (7) and the shaft (4) in a direction (f₂) and allowing rotation of the drum (7) in a direction (f₁) opposite direction (f₂).
- and a system (11) for taking up the slack of the line (9),
characterized in that:
- each drum (7) is guided in rotation,
- the system (11) continuously takes up the slack occuring as the end of the line (9₁) connected to the climber rises,
- and in that the device further comprises a means (21) for controlling rotation of the shaft (4) and of the drum (7) in the direction (f₂) when the latter are angularly connected together by the irreversible control member (14), so as to obtain unwinding of the line (9) enabling the climber who has fallen to descend.

2. Device according to claim 1, characterized in that the means (21) for controlling rotation of the shaft (4) is controlled upon detection, by a sensor (26, 26₁), of determined efforts exerted on the drum (7) and corresponding to those applied on the line by a climber having fallen.

3. Device according to claim 1, characterized in that the means (21) for controlling rotation of the shaft is constituted by a drive member (23) mounted on a bearing structure (27) and controlling in rotation a wheel (24) fixed on the shaft (4).

4. Device according to claim 3, characterized in that the wheel (24) constitutes a pinion cooperating with a threaded rod (25) fast with the drive member (23).

5. Device according to claim 4, characterized in that the wheel (24) ensures, upon application on the shaft of efforts corresponding to a climber falling, the axial displacement of the threaded rod (25) which is urged in elastic return, actuating a sensor (26₁) of pressure or of displacement mounted in relation with the free terminal part of the threaded rod.

6. Device according to claim 4, characterized in that the wheel (24) ensures, upon application on the shaft of efforts corresponding to a climber falling, the pivoting of the bearing structure (27) urged in elastic return and whose pivoting is detected by the sensor (26).

7. Device according to claim 1, characterized in that the guiding bearings (5) of the shaft and the bearing structure (27) constitute an elastically returned mounting (33), articulated with respect to the wall and whose pivoting is detected by the sensor (26).

8. Device according to claim 1, characterized in that the system (11) for taking up the slack of the line (9) is constituted by a counterweight retained by a cable wound on the drum.

9. Device according to claim 1, characterized in that the system (11) for taking up the slack of the line (9) is formed by a drive and couple limiter unit acting on a cable wound on the drum.

10. Device according to claim 8 or 9, characterized in that the cable is constituted by the end of the line opposite the one connected to the climber.

11. Device according to claim 1, characterized in that each drum (7) comprises an element (10) for guiding and holding the line in position of winding in the groove of the drum.

## Patentansprüche

1. Vorrichtung zum automatischen Sichern wenigstens eines eine Wand (3) besteigenden Kletterers mit:
- einer in von der Wand getragenen Lagern (5) drehgeführten Welle (4), zum Aufrollen einer Verbindung (9) um wenigstens eine Umdrehung, wobei ein Ende (9₁) der Verbindung mit dem Kletterer verbunden werden kann,
- wenigstens einem zwischen der Welle (4) und einer eine Aufnahmenut (8) aufweisenden Trommel (7) montierten nichtumkehrbaren Steuerungsorgan (14), das die Drehung der Trommel (7) gegen die Welle (4) in einer Richtung (f₂) verhindert und die Drehung der Trommel (7) in einer der Richtung (f₂) entgegengesetzten Richtung (f₁) zuläßt,
- und einem System (11), das den spannungslosen Teil der Verbindung (9) einzieht,
dadurch gekennzeichnet, daß
- jede Trommel (7) drehgeführt ist,
- daß das System (11) kontinuierlich den spannungslosen Teil einzieht, der im Laufe des Anstiegs des mit dem Kletterer verbundenen Verbindungsendes (9₁) auftritt,
- und daß die Vorrichtung ferner eine Einrichtung (21) zum Steuern der Drehung der Welle (4) und der Trommel (7), wenn diese durch das. nichtumkehrbare Steuerungsorgan (14) winkelmäßig verbunden sind, in der Richtung (f₂) zu steuern, mit dem Zweck, die Abrollung der Verbindung (9) zu erreichen, um den Abstieg des sich abseilenden Kletterers sicherzustellen.

2. Vorrichtung nach Anspruch 1, dadurch gekennzeichnet, daß die Steuereinrichtung (21) für die Drehung der Welle (4) angesteuert wird, wenn ein Aufnehmer (26, 26₁) festgelegte, auf die Trommel (7) wirkende Kräfte erfaßt, die denen entsprechen, die ein Kletterer beim Abseilen ausübt.

3. Vorrichtung nach Anspruch 1, dadurch gekennzeichnet, daß die Steuervorrichtung (21) für die Drehung der Welle aus einem an einer Trägerstruktur (27) montierten Motororgan (23) besteht, das die Drehung eines auf der Welle (4) festsitzenden Rades (24) steuert.

4. Vorrichtung nach Anspruch 3, dadurch gekennzeichnet, daß das Rad (24) ein Ritzel ist, das mit einer mit dem Motororgan (23) verbundenen Gewindestange (25) zusammenwirkt.

5. Vorrichtung nach Anspruch 4, dadurch gekennzeichnet, daß das Rad (24) bei der Ausübung von dem Abseilen eines Kletterers entsprechenden Kräften auf die Welle die axiale Verschiebung der mit einer elastischen Rückstellkraft beaufschlagten Gewindestange (25) sicherstellt, die die Betätigung eines Druck- oder Bewegungsaufnehmers (26₁) ermöglicht, der in Beziehung zum freien Endbereich der Gewindestange montiert ist.

6. Vorrichtung nach Anspruch 4, dadurch gekennzeichnet, daß das Rad (24) bei der Ausübung von dem Abseilen eines Kletterers entsprechenden Kräften auf die Welle eine Schwenkbewegung der mit einer elastischen Rückstellkraft beaufschlagten Trägerstruktur (27) sicherstellt, deren Schwenkbewegung durch den Aufnehmer (26) erfaßt wird.

7. Vorrichtung nach Anspruch 1, dadurch gekennzeichnet, daß die Führungslager (5) der Welle und die Trägerstruktur (27) ein mit einer elastischen Rückstellkraft beaufschlagtes bewegliches Organ (33) bilden, das an die Wand angelenkt ist, und dessen Schwenkbewegung vom Aufnehmer (26) erfaßt wird.

8. Vorrichtung nach Anspruch 1, dadurch gekennzeichnet, daß das System (11) zum Einziehen des spannungslosen Teils der Verbindung (9) aus einem von einem auf die Trommel aufgewickelten Kabel gehaltenen Gegengewicht besteht.

9. Vorrichtung nach Anspruch 1, dadurch gekennzeichnet, daß das System (11) zum Einziehen des spannungslosen Teils der Verbindung (9) aus einer Motor- und Drehmomentbegrenzergruppe besteht, die auf ein auf der Trommel aufgewickeltes Kabel wirkt.

10. Vorrichtung nach den Ansprüchen 8 oder 9, dadurch gekennzeichnet, daß das Kabel aus dem Ende der Verbindung besteht, das dem mit dem Kletterer verbundenen Ende entgegengesetzt ist.

11. Vorrichtung nach Anspruch 1, dadurch gekennzeichnet, daß jede Trommel (7) ein Element (10) zum Führen und zum Halten der Verbindung in Aufrollposition in der Nut der Trommel umfaßt.
